# EUROPÄISCHE PATENTSCHRIFT

(11) **EP 1 950 499 B1**
(45) Veröffentlichungstag und Bekanntmachung des Hinweises auf die Patenterteilung: **04.11.2015**
(21) Anmeldenummer: 08000802.2
(22) Anmeldetag: 17.01.2008
(51) Int. Cl.: F24D 19/10

(54) **Verfahren zum Betrieb einer solarthermischen Anlage**
Method for operating a solar thermal array
Procédé destiné au fonctionnement d'une installation thermique solaire

(30) Priorität: 24.01.2007 AT 1212007
(43) Veröffentlichungstag der Anmeldung: 30.07.2008
(73) Patentinhaber: Vaillant GmbH, 42859 Remscheid (DE)
(72) Erfinder: Severin, Sascha, 44289 Dortmund (DE)
(74) Vertreter: Hocker, Thomas

(56) Entgegenhaltungen:
- WO-A1-97/34111
- DE-A1- 3 835 012
- DE-U1- 9 207 743
- US-A- 4 339 930

## Beschreibung

Die Erfindung bezieht sich auf ein Verfahren zum Betrieb einer solarthermischen Anlage, insbesondere in einer Startphase.

Eine solarthermische Anlage besteht grundsätzlich aus Sonnenkollektoren, welche die Sonnenenergie einfangen und an ein Wärmeträgermedium (Wasser-Glykol, Wasser-Ethanol) abgeben, einem Speicher und einem geschlossenen Kreislauf, der die im Kollektor aufgenommene Wärme zum Speicher transportiert, einer Regelung, die die Umwälzung des Wärmeträgermediums, auch Sole genannt, bei entsprechenden Temperaturdifferenzen von dem Kollektor zum Speicher steuert. Die Sole wird durch die Sonnenstrahlung im Kollektor erwärmt und dann über den Solekreislauf dem Speicher zugeführt. Anschließend kann die Sonnenwärme zum Beispiel zur Warmwasserbereitung, Heizungsunterstützung oder Schwimmbaderwärmung genutzt werden.

Der neben Flachkollektoren relativ weit verbreitete Kollektortyp ist der Vakuum-Röhrenkollektor, bei dem die Absorberflächen statt in einem Gehäuse in evakuierten Glasröhren eingeschlossen sind. Der Vorteil ist hierbei, dass der Anteil des Wärmeverlustes durch Konvektion kleiner ist und die Röhre dem Sonnenstand optimal angepasst werden können. Die Wärmeabgabe an die Kühlflüssigkeit erfolgt u.a. durch die direkte Durchströmung der Flüssigkeit durch den Absorber.

Meistens ist ein einfacher Temperaturdifferenzregler für die Regelung einer kleinen Solaranlage zur Warmwasserbereitung ausreichend. Der Regler stellt über zwei Temperaturfühler fest, wann die Temperatur am Kollektoraustritt höher ist als die auf der Höhe des Solarkreis-Wärmetauschers gemessene Temperatur im Speicher und setzt daraufhin die Solarkreis-Umwälzpumpe in Betrieb. Üblicherweise werden die Solarregler so eingestellt, dass eine Temperaturdifferenz von etwa 5 - 8 K zwischen dem Kollektor und dem Speicher für den Pumpenstart gewährleistet ist. Sinkt diese auf 2 bis 3 K ab, wird die Umwälzpumpe durch den Solarregler wieder außer Betrieb genommen. Trotz dieser Einstellung des Solarreglers können Probleme beim Start der Anlage auftreten, in dem die Anlage gar nicht startet oder zu früh abschaltet. So gelangt nach dem Pumpenstart kalte Flüssigkeit in den Kollektor, die diesen durchströmt und erhitzt wieder verlässt. Demzufolge fällt die Temperatur wieder rapide ab. Aufgrund der nun vorliegenden Temperaturdifferenz kann es gemäß dem Stand der Technik zum Abschalten der Pumpe kommen. Läuft die Pumpe weiter, so steigt die Temperatur wieder an, da die heiße Flüssigkeit, welche beim Pumpenstart im Kollektor verweilte, nach dem Durchströmen des Speichers wieder in den Kollektor einströmt. Erst nach einigen Umwälzungen stellt sich ein quasi-stationärer Zustand ein.

Aus WO 97/34111 ist ein Verfahren zum Betrieb einer Solaranlage nach dem Oberbegriff von Anspruch 1 bekannt. Das Dokument offenbart einen Solarkollektor mit einem Wärmespeicher, bei dem die Temperatur des Solarkollektors und des Wärmespeichers bestimmt wird. Aus diesen Temperaturen wird die Temperaturdifferenz sowie der zeitliche Gradient der Kollektortemperatur und der Ein- und Austrittstemperatur in den Wärmespeicher bestimmt. Die Besonderheiten, welche sich hierbei zu Beginn eines Ladevorgangs einstellen können, werden nicht berücksichtigt.

Der Erfindung liegt die Aufgabe zugrunde, ein Verfahren für eine solarthermische Anlage zur Verfügung zu stellen, mit dem ein zuverlässiger Pumpenstart und Betrieb der Anlage in der Startphase ermöglicht wird.

Erfindungsgemäß wird dies gemäß den Merkmalen des Anspruchs 1 dadurch erreicht, dass ein Verfahren zum Betrieb einer Solaranlage, insbesondere in einer Startphase, bei der das zur erwärmende Wärmeträgermedium mittels einer Pumpe (3) in einem Kreislauf zwischen einer Speichervorrichtung (2) und mindestens einem Kollektor (1) befördert wird, mit einem Temperatursensor (4) angeordnet am Ausgang des Kollektors (1) in Richtung zum Speicher (2) sowie mit einem Temperatursensor (5) im Speicher (2) mit folgenden Verfahrensschritten zur Verfügung gestellt wird:
- die mittels des Temperatursensors (4) gemessene Temperatur T₁ am Kollektor (1) und die mittels des Temperatursensors (5) gemessene Temperatur T₂ im Speicher (2) werden erfasst,
- der Temperaturgradient $\frac{{dT}_{1}}{dt}$ am Kollektor (1) wird berechnet,
- die Temperaturdifferenz ΔT zwischen der gemessenen Temperatur T₁ am Kollektor (1) und der gemessenen Temperatur T₂ im Speicher (2) wird berechnet,
- ein Hilfsgrößenwert d_{Ist} für die Pumpe wird in Abhängigkeit von der Temperaturdifferenz ΔT, einer Konstanten und dem Temperaturgradienten $\frac{{dT}_{1}}{dt}$ berechnet und mit einem vordefinierten Sollwert d_{Soll} verglichen,
- wenn der berechnete Hilfsgrößenwert d_{Ist} größer oder gleich dem vordefinierten Sollwert (d_{Soll}) ist oder die Temperaturdifferenz ΔT einen vorgegebenen Grenzwert Δ T_{Start} überschreitet, wird die Pumpe eingeschaltet und der berechnete Hilfsgrößenwert d_{Ist}(t₀) zu diesem Zeitpunkt t₀ gespeichert,
- die mittels des Temperatursensors (4) gemessene Temperatur T₁ am Kollektor (1) wird weiterhin erfasst, wobei durch die Beobachtung des zeitlichen Verlaufs Maxima erkannt werden,
- nach dem Erkennen einer definierten Anzahl von Maxima, deren Anzahl 2 nicht unterschreiten darf, wird die Pumpe abgeschaltet, wenn die Temperaturdifferenz ΔT kleiner oder gleich einem vorgegebenen Grenzwert ΔT_{Stop} ist.

Weitere vorteilhafte Ausgestaltungen der Erfindung ergeben sich aus den Merkmalen der abhängigen Ansprüche und der Beschreibung. Eine Ausgestaltung der Erfindung wird nun anhand der Figuren näher erläutert. Hierbei zeigen
Figur 1 eine schematisch dargestellte Solaranlage,
Figur 2 einen Temperaturverlauf am Kollektorfühler nach einem Pumpenstart und
Figur 3 ein Ablaufdiagramm eines möglichen Regelungsvorgangs des Pumpenstarts.

Bei der in Figur 1 vereinfacht dargestellte Solaranlage pumpt eine Pumpe (3) ein Wärmeträgermedium (z.B. Wasser-Glykol, Wasser-Ethanol) in einem geschlossenen Kreislauf zwischen einem Kollektor (1) und einem Speicher (2). Eine Regelung (6) steuert die Umwälzung des Wärmeträgermediums bei entsprechenden Temperaturdifferenzen von dem Kollektor (1) zum Speicher (2).

Figur 2 zeigt beispielhaft einen gemessenen Temperaturverlauf (b) am Kollektorfühler (4) nach einem Pumpenstart, bei dem zwei gemessene Temperaturmaxima Tₘₐₓ₁ und Tₘₐₓ₂ nach dem Vermischen eines Wärmeträgermediums aus dem Kollektor T_{K} und dem Rücklauf T_{R} dargestellt sind. Mit (a) ist die Pumpendrehzahlkennlinie bezeichnet.

In Figur 3 können die Verfahrensschritte des erfindungsgemäßen Regelungsverfahrens einem Ablaufdiagramm entnommen werden. Demnach erfolgt zunächst eine Temperaturmessung mittels eines am Kollektor (1) angebrachten Temperaturfühlers (4) und im Speicher (2) mittels eines am Speicherboden befindlichen Temperaturfühlers (5). Mit den gemessenen Werten erfolgt eine Berechnung des Temperaturgradienten am Kollektorfühler (4) und der Temperaturdifferenz (ΔT) zwischen der Kollektor- (1) und Speichertemperatur (2).

Ein Hilfsgrößenwert d_{Ist} für die Pumpe wird mit folgender Formel, bei der C eine Konstante (z.B. 10 K) ist, definiert: ${d}_{1 ⁢ st} = \left({T}_{1}-{T}_{2}+C\right) ⋅ \frac{{dT}_{1}}{dt} = \left(Δ⁢T+C\right) ⋅ \frac{{dT}_{1}}{dt} .$

Die Addition der frei gewählten Temperaturkonstante C in der Gleichung 1 hat folgende Bedeutung: der Wert d_{Ist} soll nur positive Werte annehmen. Damit die Anlage aber auch starten kann, wenn die gemessene Kollektortemperatur (T₁) geringer als die Speichertemperatur (T₂) ist, muss die Kollektortemperatur (T₁) eine Angleichung bekommen. Mit dieser Angleichung wird weiterhin der Temperatur im unteren Temperaturbereich ein höheres Gewicht verliehen.

Der berechnete Hilfsgrößenwert d_{Ist} wird mit einem vorher definierten Soll-Wert d_{Soll} verglichen, der bei der Erstinbetriebnahme werkseitig als Startwert d_{Start} vorgegeben wird. Der später ermittelte Soll-Wert d_{Soll} berücksichtigt anlagenspezifische Einstellungen bei der Inbetriebnahme.

Wenn d_{Ist} >= d_{Soll} ist, wird die Pumpe in Betrieb gesetzt und der berechnete Hilfsgrößenwert d_{Ist} zum Zeitpunkt des Pumpenanlaufs t₀ gespeichert. Die Pumpe läuft mindestens so lange, bis am Kollektorfühler (4) zwei Temperaturmaxima - Werte (Tₘₐₓ₁, Tₘₐₓ₂) ermittelt werden. Nach dem zweiten Temperaturmaximum erfolgt die Berechnung der Temperaturdifferenz (ΔT) der am Kollektor (1) und im Speicher(2) gemessenen Temperaturen. Eine Anpassung des Soll-Wertes d_{Soll} erfolgt in Abhängigkeit von ΔT vorzugsweise gemäß folgender Tabelle:

| ΔT nach zweitem | Änderung des d-Wertes |
|---|---|
| Temperaturmaximum | |
| Kleiner als 0 K | d_{Soll} = d_{Ist}(t₀) + 0,2 |
| Zwischen 0 K und 3 K | d_{Soll} = d_{Ist}(t₀) + 0,1 |
| Zwischen 3 K und 7 K | d_{Soll} = d_{Ist}(t₀) |
| Zwischen 7 K und 10 K | d_{Soll} = d_{Ist}(t₀) - 0, 1 |
| Größer als 10 K | d_{Soll} = d_{Ist}(t₀) - 0,2 |

Es können auch andere Anpassungsschritte als die in der Tabelle aufgeführten Änderungsschritte Anwendung finden. Eine Änderung des Soll - Wertes findet nicht statt, wenn äußere Einflüsse (z.B. Wasserzapfen oder Strahlungsabfall) auf das System einwirken.

Anschließend läuft die Pumpe weiter unter der Bedingung, dass die Temperaturdifferenz ΔT größer als einen vorgegebenen Grenzwert ΔT_{Stop}, vorzugsweise 3 K, ist.

Sollte der d_{Ist} - Wert nicht zu einem Start der Pumpe bzw. der Anlage führen (z.B. wegen Wasserzapfung oder Fehler bei der d-Wert Berechnung) und die Bedingung erfüllt wird, dass ΔT größer als 7 K ist, dann soll die Pumpe auch starten. In diesem Fall findet jedoch keine Adaption des Soll-Wertes d_{Soll} statt.

Aus der DE 38 35 012 ist u.a. eine Steuerungsanlage für eine Solaranlage bekannt. Diese Steuerungsanlage enthält eine Steuereinrichtung zum Einschalten einer Pumpe, wobei die Steuereinrichtung von Temperaturfühlern, ansteuerbar ist. Die Temperaturdifferenz zwischen dem Temperaturfühler an den Solarkollektoren und dem Temperaturfühler für die Vorlauftemperatur wird bestimmt. Ist diese Temperaturdifferenz größer als ein vorher eingegebener anlagenabhängiger Wert, so wird die Pumpe eingeschaltet. Nach einer gewissen Zeit, nach der sich eine gleichmäßige Strömung eingestellt hat, wird die Temperaturdifferenz zwischen dem von den Kollektoren zurückströmenden Wasser und dem zu den Kollektoren führenden Wasser im Vorlauf bestimmt. Dann kann diese Temperaturdifferenz entweder mit einem fest eingestellten Temperaturwert oder nach Multiplikation mit der Förderleistung der Pumpe mit einem vorher eingestellten Leistungswert verglichen werden. Fällt dieser Vergleich negativ aus, wird die Pumpe wieder ausgeschaltet. Bei der hier beschriebenen Regelung werden die Startbedingungen auch über eine Temperaturdifferenz jedoch unter Zwischenschaltung einer Wartezeit geregelt.

Bei dem erfindungsgemäßen Verfahren ist im Gegensatz zur DE 38 35 012 keine Wartezeit vorgesehen. Es werden kontinuierlich Temperaturminima und Temperaturmaxima am Kollektorfühler (4) bzw. die Temperaturdifferenz zwischen der Temperatur gemessen am Kollektor und im Speicher bestimmt. Somit wird ein zuverlässiger Pumpenstart und Betrieb der Anlage in der Anfangsphase sichergestellt.

## Patentansprüche

1. Verfahren zum Betrieb einer Solaranlage, insbesondere in einer Startphase, bei der das zur erwärmende Wärmeträgermedium mittels einer Pumpe (3) in einem Kreislauf zwischen einer Speichervorrichtung (2) und mindestens einem Kollektor (1) befördert wird, mit einem Temperatursensor (4) am Ausgang des Kollektors (1) in Richtung zum Speicher (2) sowie einem Temperatursensor (5) im Speicher (2) mit folgenden Verfahrensschritten:
- die mittels des Temperatursensors (4) gemessene Temperatur T₁ am Kollektor (1) und die mittels des Temperatursensors (5) gemessene Temperatur T₂ im Speicher (2) werden erfasst,
- der Temperaturgradient $\frac{ⅆ {T}_{1}}{ⅆ t}$ am Kollektor (1) wird berechnet,
- die Temperaturdifferenz ΔT zwischen der gemessenen Temperatur T₁ am Kollektor (1) und Temperatur T₂ im Speicher (2) wird berechnet,
**dadurch gekennzeichnet, dass**
- ein Hilfsgrößenwert dᵢₛₜ für die Pumpe (3) in Abhängigkeit von der Temperaturdifferenz ΔT, einer Konstanten und dem Temperaturgradienten $\frac{ⅆ {T}_{1}}{ⅆ t}$ berechnet und mit einem vordefinierten Sollwert d_{Soll} verglichen wird,
- wenn der berechnete Hilfsgrößenwert dᵢₛₜ größer oder gleich dem vordefinierten Sollwert (d_{Soll}) ist oder die Temperaturdifferenz ΔT einen vorgegebenen Grenzwert ΔT_{Start} überschreitet, wird die Pumpe (3) eingeschaltet und der berechnete Hilfsgrößenwert dᵢₛₜ(t₀) zu diesem Zeitpunkt t₀ gespeichert,
- die mittels des Temperatursensors (4) gemessene Temperatur T₁ am Kollektor (1) wird weiterhin erfasst, wobei durch die Beobachtung des zeitlichen Verlaufs Maxima erkannt werden,
- nach dem Erkennen einer definierten Anzahl von Maxima, deren Anzahl 2 nicht unterschreiten darf, wird die Pumpe (3) abgeschaltet, wenn die Temperaturdifferenz ΔT kleiner oder gleich einem vorgegebenen Grenzwert ΔT_{Stop} ist.

2. Verfahren zum Betrieb einer Solaranlage nach Anspruch 1, **dadurch gekennzeichnet, dass** nach dem Erkennen einer definierten Anzahl von Maxima, deren Anzahl 2 nicht unterschreiten darf, der vordefinierte Sollwert (d_{Soll}) in Abhängigkeit der aktuellen Temperaturdifferenz ΔT und des Hilfsgrößenwerts dᵢₛₜ(t₀) zum Zeitpunkt t₀ des letzten Pumpenstarts neu berechnet wird.

3. Verfahren zum Betrieb einer Solaranlage nach Anspruch 1, **dadurch gekennzeichnet, dass** der Sollwert (d_{Soll}) bei der Erstinbetriebnahme durch einen werksseitig vorgegebenen Wert (d_{Start}) vorgegeben wird.

## Claims

1. Method for the operation of a solar power system, in particular in a start-up phase, wherein the heat transfer medium to be heated is carried by means of a pump (3) in a circuit between the storage device (2) and at least one collector (1), having a temperature sensor (4) at the exit of the collector (1) in the direction of the storage device (2) as well as a temperature sensor (5) in the storage device (2), having the following process steps:
- the temperature T₁ at the collector (1) measured by means of the temperature sensor (4) and the temperature T₂ in the storage device (2) measured by means of the temperature sensor (5) are recorded,
- the temperature gradient $\frac{ⅆ {T}_{1}}{ⅆ t}$ at the collector (1) is calculated,
- the difference in temperature ΔT between the temperature T₁ measured at the collector (1) and the temperature T₂ in the storage device (2) is calculated,
**characterised in that**
- an auxiliary value dᵢₛₜ is calculated for the pump (3) depending on the difference in temperature ΔT, a constant and the temperature gradient $\frac{ⅆ {T}_{1}}{ⅆ t}$ and is compared with a predefined target value dₛₒₗₗ,
- if the calculated auxiliary value dᵢₛₜ is greater than or equal to the predefined target value (dₛₒₗₗ) or the difference in temperature ΔT exceeds a predetermined limit value ΔT_{Start}, the pump (3) is switched on and the calculated auxiliary value dᵢₛₜ(t₀) at this time t₀ is stored,
- the temperature T₁ at the collector (1) measured by means of the temperature sensor (4) is also recorded, wherein maximum values are detected by observation of the chronological sequence,
- after the detection of a defined number of maximum values, the number of which must not fall below 2, the pump (3) is switched off if the difference in temperature ΔT is smaller than or equal to a predetermined limit value ΔT_{Stop}.

2. Method for the operation of a solar power system according to claim 1, **characterised in that** after the detection of a defined number of maximum values, the number of which must not fall below 2, the predefined target value (dₛₒₗₗ) is recalculated depending on the current different in temperature ΔT and the auxiliary value dᵢₛₜ(t₀) at the time t₀ of the last pump start-up.

3. Method for the operation of a solar power system according to claim 1, **characterised in that** the target value (dₛₒₗₗ) is predetermined by a factory-set predetermined value (dₛₜₐᵣₜ) during the first start-up.

## Revendications

1. Procédé de fonctionnement d'une installation solaire, notamment dans une phase de démarrage dans laquelle le milieu caloporteur à chauffer est transporté dans un circuit fermé entre un dispositif de réserve (2) et au moins un collecteur (1) au moyen d'une pompe (3), avec un capteur de température (4) à la sortie du collecteur (1) en direction de la réserve (2), ainsi qu'un capteur de température (5) dans la réserve (2), avec les étapes de procédé suivantes :
- la température T₁ sur le collecteur (1) mesurée au moyen du capteur de température (4) et la température T₂ dans la réserve (2) mesurée au moyen du capteur de température (5) sont déterminées,
- le gradient de température $\frac{ⅆ {T}_{1}}{ⅆ t}$ sur le collecteur (1) est calculé,
- la différence de température ΔT entre la température T₁ mesurée sur le collecteur (1) et la température T₂ dans la réserve (2) est calculée,
**caractérisé en ce**
- **qu'**une valeur de variable auxiliaire dᵢₛₜ est calculée pour la pompe (3) en fonction de la différence de température ΔT, d'une constante et du gradient de température $\frac{ⅆ {T}_{1}}{ⅆ t}$ et est comparée avec une valeur de référence dₛₒₗₗ prédéfinie,
- lorsque la valeur de variable auxiliaire dᵢₛₜ calculée est supérieure ou égale à la valeur de référence (dₛₒₗₗ) prédéfinie ou lorsque la différence de température ΔT excède une valeur de seuil ΔTₛₜₐᵣₜ prédéfinie, la pompe (3) est mise en marche et la valeur de variable auxiliaire dᵢₛₜ(t₀) calculée est mémorisée à cet instant t₀,
- la température T₁ sur le collecteur (1) mesurée au moyen du capteur de température (4) est encore déterminée au cours du temps, ce par quoi des valeurs maximales sont détectées par l'observation de l'évolution au cours du temps,
- après la détection d'un nombre défini de valeurs maximales, dont le nombre ne peut être inférieur à 2, la pompe (3) est arrêtée lorsque la différence de température ΔT est inférieure ou égale à une valeur limite ΔTₛₜₒₚ prédéfinie.

2. Procédé de fonctionnement d'une installation solaire selon la revendication 1, **caractérisé en ce qu'**après la détection d'un nombre défini de valeurs maximales, dont le nombre ne peut être inférieur à 2, la valeur de référence (dₛₒₗₗ) prédéfinie est à nouveau recalculée en fonction de la différence de température réelle ΔT et de la valeur de grandeur auxiliaire dᵢₛₜ(t₀) à l'instant t₀ du dernier démarrage de la pompe.

3. Procédé de fonctionnement d'une installation solaire selon la revendication 1, **caractérisé en ce que** la valeur de référence (dₛₒₗₗ) est prédéfinie par une valeur (dₛₜₐᵣₜ) prédéfinie en usine lors du premier fonctionnement.
